# EUROPÄISCHE PATENTANMELDUNG

(11) **EP 4 592 029 A1**
(43) Veröffentlichungstag der Anmeldung: **30.07.2025**
(21) Anmeldenummer: 24220862.7
(22) Anmeldetag: 18.12.2024
(51) Int. Cl.: B25C 5/16, B27F 7/13

(54) **MAGAZIN FÜR EIN EINTREIBMODUL**

(30) Priorität: 18.01.2024 DE 102024101382
(71) Anmelder: Illinois Tool Works Inc., Glenview IL 60025 (US)
(72) Erfinder: WEIGMANN, Torsten, Glenview, Illinois, 60025 (US); HÄHNDEL, Olaf, Glenview, Illinois, 60025 (US)
(74) Vertreter: Meissner Bolte Partnerschaft mbB

(57) **Zusammenfassung**

Die vorliegende Erfindung betrifft ein Magazin (106) für ein Eintreibmodul (102) zum Eintreiben von miteinander mittels eines Verbindungsmittels zu einem Befestigungsmittel-band verbundenen Befestigungsmitteln in ein Werkstück, wobei das Magazin (106) folgendes aufweist: eine erste Aufnahme (122) zum Halten wenigstens eines Befestigungsmittelbands; eine zweite Aufnahme (123) zum Halten wenigstens eines Befestigungsmittelbands; eine Zuführöffnung (130), welche mit einem Befestigungsmittelein-lass des Eintreibmoduls verbindbar ist, wobei das Magazin (106) zwischen einer ersten Stellung, in welcher die erste Aufnahme (122) mit der Zuführöffnung (130) fluchtet, und einer zweiten Stellung, in welcher die zweite Aufnahme (123) mit der Zuführöffnung (130) fluchtet, überführbar ist.

## Beschreibung

Die vorliegende Erfindung betrifft ein Magazin für ein Eintreibmodul, insbesondere ein Eintreibmodul zum Eintreiben von miteinander mittels eines Verbindungsmittels zu einem Befestigungsmittelband verbundenen Befestigungsmitteln in ein Werkstück. Die Erfindung betrifft ferner eine Eintreibanordnung mit einem derartigen Magazin.

Eintreibmodule, wie beispielsweise Druckluftnagler, sind aus dem Stand der Technik bekannt. Bei einem Druckluftnagler handelt es sich um ein pneumatisches Eintreibmodul, mit dem magazinierte Nägel in verschiedene Materialien getrieben und insbesondere geschossen werden können. Um die Nägel dem Druckluftnagler zuführen zu können, ist dieser mit einem Magazin ausgerüstet, welches eine Vielzahl von Nägeln aufweist. Der Druckluftnagler kann die Nägel automatisch, nacheinander einziehen, wodurch nicht jeder Nagel einzeln eingelegt werden muss. Die Nägel können beispielsweise in Form von Nagelstreifen in das Magazin eingeschoben oder als so genannte "Coilnägel" in ein trommelförmiges Magazin eingesetzt werden. Bei Streifennägeln handelt es sich um einen Satz Nägel, welche nebeneinander angeordnet und durch Draht, Leim, Papier oder ein Kunststoffband miteinander verbunden sind. Die Streifennägel können schnell und einfach in das Magazin eingeführt werden, so dass ein Nachladen des Magazins in kurzer Zeit erfolgen kann.

Vor allem im Zuge der Automatisierung von Produktionsanlagen, ist es gewünscht, dass Standzeiten immer weiter verringert werden können und der Einsatz von Bedienpersonal reduziert wird. Dennoch ist es bei Streifenmagazinen Stand der Technik, dass die Streifennägel händisch in das Magazin eingelegt werden. Beispielsweise bei Fertigungsanlagen für Fertighäuser, so genannten Riegelwerkstationen, kommt es jedoch zu einem sehr hohen Durchsatz an Nägeln. Um die Standzeiten zu reduzieren, ist es deshalb bekannt, die Streifenmagazine immer weiter zu verlängern, so dass diese immer mehr Streifennägel aufnehmen können.

Selbstverständlich ist die Länge der Streifenmagazine jedoch begrenzt. Einerseits wird es durch die immer längeren Streifenmagazine problematisch, die Anlage zu bewegen, ohne mit Werkstücken oder anderen Maschinenteilen zu kollidieren. Andererseits wird es mit zunehmender Länge der Streifenmagazine schwierig für die Bediener, die Streifennägel nachzulegen, da diese für gewöhnlich von oben eingesetzt werden und somit allein durch die Körpergröße der Bediener limitiert sind.

Auf Grundlage der oben genannten Problemstellung, liegt der vorliegenden Erfindung die Aufgabe zu Grunde ein Magazin für Eintreibmodule zu beschreiben, mit welchem eine Vielzahl an Befestigungsmittelbändern (z.B. Streifennägel) aufgenommen und dem Eintreibmodul (z.B. Druckluftnagler) verlässlich zugeführt werden können.

Die vorliegende Aufgabe wird durch den Gegenstand des unabhängigen Patentanspruchs 1 gelöst. Vorteilhafte Weiterbildungen der vorliegenden Erfindung sind in den abhängigen Ansprüchen offenbart.

Demgemäß betrifft die vorliegende Erfindung ein Magazin für ein Eintreibmodul zum Eintreiben von miteinander mittels eines Verbindungsmittels zu einem Befestigungsmittelband verbundenen Befestigungsmitteln in ein Werkstück, wobei das Magazin folgendes aufweist:
- eine erste Aufnahme zum Halten wenigstens eines Befestigungsmittelbands;
- eine zweite Aufnahme zum Halten wenigstens eines Befestigungsmittelbands;
- eine Zuführöffnung, welche mit einem Befestigungsmitteleinlass des Eintreibmoduls verbindbar ist,
wobei das Magazin zwischen einer ersten Stellung, in welcher die erste Aufnahme mit der Zuführöffnung fluchtet, und einer zweiten Stellung, in welcher die zweite Aufnahme mit der Zuführöffnung fluchtet, überführbar ist.

Die Erfindung beruht darauf, dass eine Vielzahl an Aufnahmen für Befestigungsmittelbänder vorgesehen ist, welche selektiv mit der Zuführöffnung und somit mit dem entsprechenden Eintreibmodul verbunden werden können. Dabei können die Aufnahmen, welche zum jeweiligen Zeitpunkt nicht in Verbindung mit der Zuführöffnung stehen, das heißt welche zum jeweiligen Zeitpunkt nicht mit der Zuführöffnung fluchten, mit neuen Befestigungsmittelbändern bestückt werden. Die Erfindung ist nicht auf eine bestimmte Anzahl von Aufnahmen zum Halten der Befestigungsmittelbänder beschränkt. Vielmehr kann das Magazin der vorliegenden Erfindung generell eine unbeschränkt hohe Anzahl an Aufnahmen für Befestigungsmittelbänder aufweisen. Die Anzahl der unterschiedlichen Stellungen des Magazins entspricht vorzugsweise der Anzahl der Aufnahmen im Magazin. Jede Aufnahme kann ein oder mehrere Befestigungsmittelbänder aufnehmen und selektiv an das Eintreibmodul abgeben. Insbesondere werden die Befestigungsmittelbänder jeder Aufnahme dann an das Eintreibmodul abgegeben, wenn die jeweilige Aufnahme fluchtend gegenüber der Zuführöffnung angeordnet wird. Mit anderen Worten, beim Überführen des Magazins von seiner ersten Stellung in seine zweite Stellung, werden die ersten und zweiten Aufnahmen relativ zur Zuführöffnung bewegt, so dass je eine der Aufnahmen fluchtend gegenüber der Zuführöffnung angeordnet wird. Die andere Aufnahme wird gleichzeitig gegenüber der Zuführöffnung versetzt. Die nicht mit der Zuführöffnung fluchtenden Aufnahmen können jeweils mit neuen Befestigungsmittelbändern bestückt werden. Folglich kann durch das erfindungsgemäße Magazin eine sehr hohe Anzahl von Befestigungsmittelbändern aufgenommen werden, da diese lediglich durch die Anzahl der Aufnahmen und deren Größe beschränkt ist.

Zum Überführen des Magazins von seiner ersten Stellung in seine zweite Stellung, können die Aufnahmen in unterschiedlicher Weise relativ zur Zuführöffnung bewegt werden. In einem ersten Beispiel können die erste und zweite Aufnahme verschiebbar, insbesondere lateral gegenüber der Zuführöffnung verschiebbar, angeordnet sein. Das Überführen des Magazins zwischen den beiden Stellungen ähnelt gemäß dieser Ausführungsform einem Schieberegister, bei welchem die Aufnahmen an der Zuführöffnung vorbeigeschoben werden. Alternativ könnten die Aufnahmen aber auch auf einer Kreisscheibe angeordnet sein und durch Rotation (d.h. revolverartig) fluchtend mit der Zuführöffnung ausgerichtet werden.

Gemäß einer Ausführungsform der vorliegenden Erfindung sind die erste und zweite Aufnahme auf einem gemeinsamen Schlitten angeordnet, welcher gegenüber der Zuführöffnung verschiebbar ist, um das Magazin zwischen der ersten und zweiten Stellung zu überführen. Wie dies später näher erläutert werden wird, wird durch den gemeinsamen Schlitten erreicht, dass lediglich eine einzelne Antriebsanordnung dazu verwendet werden kann, beide Aufnahmen gleichzeitig zu bewegen. Somit kann durch eine einzelne Bewegung erzielt werden, dass eine der Aufnahmen fluchtend gegenüber der Zuführöffnung angeordnet wird, während die andere Aufnahme von der Zuführöffnung entfernt wird.

Nach einer weiteren Ausführungsform ist der Schlitten lateral zu einer Längsrichtung der Zuführöffnung verschiebbar. Durch eine laterale Verschiebbarkeit des Schlittens kann der Platzbedarf des erfindungsgemäßen Magazins minimiert werden. Auch wird somit die Gesamthöhe des Magazins reduziert, so dass das Befüllen der Aufnahmen mit Befestigungsmittelbändern vereinfacht wird.

Nach einer weiteren Ausführungsform weist das Magazin eine Antriebsanordnung zum Verschieben des Schlittens auf, wobei die Antriebsanordnung dazu ausgebildet ist, den Schlitten um vorbestimmte Schrittweiten zu verschieben. Durch die schrittweise Ansteuerung des Schlittens wird gewährleistet, dass zu jedem Zeitpunkt ausschließlich eine der Aufnahmen mit der Zuführöffnung fluchtet. Somit wird ebenfalls erreicht, dass mit jedem Stellungswechsel, das heißt mit fluchtender Anordnung einer neuen Aufnahme gegenüber der Zuführöffnung, eine vorbestimmte Anzahl an Befestigungsmittelbändern an das Eintreibmodul übergeben wird. Die Anzahl an Befestigungsmittelbändern wird dabei durch die Kapazität der einzelnen Aufnahmen bestimmt. Beispielsweise kann jede Aufnahme dazu ausgebildet sein, ein einzelnes Befestigungsmittelband aufzunehmen. Somit kann mit jedem Schritt der Antriebsanordnung, das heißt mit jedem Überführen des Magazins in eine weitere Stellung, ein einzelnes Befestigungsmittelband nachgelegt werden.

Nach einer weiteren Ausführungsform sind die ersten und zweiten Aufnahmen dazu ausgebildet, das jeweilige Befestigungsmittelband entlang ihrer Längsachse auszurichten, wobei die vorbestimmte Schrittweite einem Abstand der Längsachsen der ersten und zweiten Aufnahmen voneinander entspricht. Durch die Anpassung der vorbestimmten Schrittweite auf den Abstand der Längsachsen der Aufnahmen wird gewährleistet, dass die Zuführöffnung in jeder Stellung des Magazins mit einer der Aufnahmen fluchtet. Eine Sensorik zum Überprüfen der Ausrichtung der Aufnahme gegenüber der Zuführöffnung kann dementsprechend entfallen.

Nach einer weiteren Ausführungsform weist der Schlitten eine Vielzahl an Rast-Vertiefungen auf, die in einem Abstand nebeneinander angeordnet sind, welcher der vorbestimmten Schrittweite entspricht. Die Rast-Vertiefungen können beispielsweise auf einer der ersten und zweiten Aufnahme gegenüberliegenden Seite des Schlittens angeordnet sein. Die Antriebsanordnung weist vorzugsweise einen korrespondierenden Vorsprung auf, welcher dazu ausgebildet ist in der ersten Stellung des Magazins in eine erste Rast-Vertiefung einzugreifen und in der zweiten Stellung des Magazins in eine zweite Rast-Vertiefung einzugreifen, welche neben der ersten Rast-Vertiefung angeordnet ist. Durch das Vorsehen der Rast-Vertiefungen auf dem Schlitten kann die Ausrichtung der ersten und zweiten Aufnahme gegenüber der Zuführöffnung noch weiter präzisiert werden. Darüber hinaus wird gewährleistet, dass der Schlitten des Magazins in seiner gewählten Position arretiert ist, bis die Antriebsanordnung diesen weiterbewegt. Ein unvorhergesehenes Wechseln der Stellungen des Magazins kann somit wirkungsvoll verhindert werden.

Nach einer weiteren Ausführungsform weist die Antriebsanordnung einen ersten Schieber zum Verschieben des Schlittens gegenüber der Zuführöffnung in einer ersten Richtung und einen zweiten Schieber zum Verschieben des Schlittens in einer zweiten Richtung auf, wobei die erste Richtung der zweiten Richtung entgegengesetzt ist. Die Schieber können beispielsweise durch einen Linearaktuator angetrieben werden. Durch die beiden Schieber kann auf einfache Weise ein Überführen von der ersten Stellung in die zweite Stellung und zurück erzielt werden. Der erste Schieber kann die Aufnahmen dabei im Sinne eines Schieberegisters nacheinander an der Zuführöffnung vorbeischieben und diese nacheinander fluchtend mit der Zuführöffnung ausrichten. Der zweite Schieber dient dazu den Schlitten in der entgegengesetzten Richtung abermals an der Zuführöffnung vorbeizuschieben, um die einzelnen Stellungen des Magazins noch einmal zu durchfahren.

Nach einer weiteren Ausführungsform weisen der erste Schieber und der zweite Schieber je eine aktive Konfiguration, in welcher der Schieber im Wirkeingriff mit dem Schlitten ist, und eine passive Konfiguration, in welcher der Schieber vom Schlitten mechanisch entkoppelt ist, auf, wobei das Magazin derart ausgebildet ist, dass ein Schieber jeweils in der aktiven Konfiguration ist, während der andere Schieber in der passiven Konfiguration ist. Gemäß dieser Ausführungsform ist jeweils nur ein Schieber im Wirkeingriff mit dem Schlitten, so dass die Abnutzung des Schlittens bzw. der Schieber sowie eventuelle Reibungskräfte minimiert werden können.

Nach einer weiteren Ausführungsform weist der Schlitten Stellmittel zum Überführen des ersten bzw. zweiten Schiebers zwischen der aktiven Konfiguration und der passiven Konfiguration auf. Bei den Betätigungsmitteln kann es sich dementsprechend um passive Elemente handeln, welche bei Kontakt mit den jeweiligen Schiebern diesen zwischen der aktiven und passiven Konfiguration überführen. Insbesondere können die Stellmittel besipielsweise derart am Schlitten angeordnet sein, dass diese in einer Endstellung des Schlittens die beiden Schieber gleichzeitig zwischen ihren jeweiligen Konfigurationen überführen. Hierdurch wird ein automatischer Wechsel des Wirkeingriffs der Schieber mit dem Schlitten und ein damit verbundener, automatischer Richtungswechsel des Schlittens erzielt.

Nach einer weiteren Ausführungsform weisen die erste Aufnahme und die zweite Aufnahme je einen Führungskanal zum Führen eines Befestigungsmittelbands auf, wobei die erste und die zweite Aufnahme derart nebeneinander angeordnet sind, dass die Führungskanäle der ersten und zweiten Aufnahme parallel zueinander verlaufen. Durch die parallel angeordneten Führungskanäle können die Befestigungsmittelbänder besonders einfach und schnell in die Aufnahmen gebracht werden. Beispielsweise können diese, ähnlich dem Streifenmagazin, in die Führungskanäle der Aufnahmen eingeworfen werden.

Nach einer weiteren Ausführungsform weist das Magazin eine dritte Aufnahme zum Halten eines Befestigungsmittelbands, wobei das Magazin in eine dritte Stellung überführbar ist, in welcher die dritte Aufnahme mit der Zuführöffnung fluchtet. Wie oben bereits erwähnt, ist die vorliegende Erfindung nicht auf eine bestimmte Anzahl von Aufnahmen beschränkt. Vielmehr kann eine im Wesentlichen beliebige Anzahl an Aufnahmen im Magazin vorgesehen sein.

Nach einer weiteren Ausführungsform weist das Magazin eine Anlagefläche auf, welche dazu ausgebildet ist die Befestigungsmittelbänder in der ersten und zweiten Aufnahme zu halten, wenn die Aufnahmen nicht mit der Zuführöffnung fluchten, wobei die erste und zweite Aufnahme beim Überführen des Magazins zwischen seiner ersten und zweiten Stellung relativ zur Anlagefläche beweglich sind. Die Anlagefläche kann beispielsweise als Stange ausgebildet sein, welche die Befestigungsmittelbänder davon abhält, unter Schwerkraft aus den Führungskanälen der jeweiligen Aufnahme herauszufallen. Mit anderen Worten, durch die Anlagefläche ist es nicht notwendig die Befestigungsmittelbänder innerhalb der Aufnahme anderweitig gegenüber der Schwerkraft zu sichern. Vielmehr gleiten die Befestigungsmittelbänder beim Bewegen des Magazins zwischen der ersten und zweiten Stellung über die Anlagefläche, bis diese fluchtend mit der Zuführöffnung angeordnet sind. Die Befestigungsmittelbänder der Aufnahme, welche mit der Zuführöffnung fluchtet, werden nicht durch die Anlagefläche zurückgehalten und können mit Hilfe der Schwerkraft durch die Zuführöffnung treten.

Gemäß einer beispielhaften Ausführungsform kann die Anlagefläche wenigstens eine Durchgangsöffnung aufweisen, welche mit der Zuführöffnung fluchtet, wobei die Durchgangsöffnung derart ausgebildet ist, dass Befestigungsmittelbänder von der ersten und/oder zweiten Aufnahme, über die Durchgangsöffnung, in die Zuführöffnung geführt werden können. Alternativ zu der hier dargestellten permanenten Durchgangsöffnung kann die Anlagefläche eine Klappe aufweisen, welche mit der Zuführöffnung fluchtet, um die Befestigungsmittelbänder aus den Aufnahmen in Richtung Zuführöffnung zu leiten.

Nach einer weiteren Ausführungsform ist die Zuführöffnung trichterförmig ausgebildet. Hierdurch können die aus den jeweils fluchtend angeordneten Aufnahmen fallenden Befestigungsmittelbänder aufgefangen und in Richtung des Eintreibmoduls geführt werden. Die trichterförmige Zuführöffnung dient damit auch dem Ausgleich von Toleranzen der durch die Antriebsanordnung erzielten Positionen der Aufnahmen gegenüber der Zuführöffnung.

Nach einer weiteren Ausführungsform teilen die erste und zweite Aufnahme eine gemeinsame Zwischenwand. Mit anderen Worten, die erste und zweite Aufnahme gemäß dieser Ausführungsform sind direkt nebeneinander angeordnet, so dass der Aufbau des Magazins und insbesondere des Schlittens möglichst kleingehalten werden kann. Auch wird durch die Verwendung von Zwischenwänden Material zur Ausbildung der Aufnahmen gespart.

Nach einer weiteren Ausführungsform sind die erste Aufnahme und die zweite Aufnahme verschwenkbar gegenüber der Zuführöffnung ausgebildet, um das Magazin zwischen der ersten und zweiten Stellung zu überführen. Gemäß dieser Ausführungsform kann beispielsweise ein bogenförmiger (bspw. halbkreisförmiger) Schlitten vorgesehen sein, welcher die Aufnahmen trägt. Der bogenförmige Schlitten kann gegenüber der Zuführöffnung verschwenkt werden, um die jeweiligen Aufnahmen einzeln, fluchtend gegenüber der Zuführöffnung anzuordnen. Die Aufnahmen können entsprechend auf einem Kreisbogen verschwenkbar angeordnet sein. Der Schlitten könnte alternativ revolverartig ausgebildet sein, sodass die Aufnahmen auf einer Kreisscheibe angeordnet sind.

Nach einer weiteren Ausführungsform ist die erste Aufnahme und/oder die zweite Aufnahme dazu ausgebildet wenigstens zwei Befestigungsmittelbänder aufzunehmen, wobei die beiden Befestigungsmittelbänder hintereinander in der ersten und/oder zweiten Aufnahme angeordnet sind. Mit anderen Worten, jede Aufnahme kann nicht nur ein, sondern mehrere Befestigungsmittelbänder aufnehmen. Die Aufnahmen können je einen Aufnahmekanal/Durchgangskanal ausbilden, welcher dazu ausgebildet ist zwei oder mehr Befestigungsmittelbänder in Reihe, d.h. hintereinander, aufzunehmen. Hierdurch kann die Kapazität des Magazins weiter erhöht werden, ohne die seitlichen Ausmaße des Magazins zu erhöhen.

Nach einer weiteren Ausführungsform fluchtet in der ersten Stellung ausschließlich die erste Aufnahme mit der Zuführöffnung, wobei in der zweiten Stellung ausschließlich die zweite Aufnahme mit der Zuführöffnung fluchtet.

Nach einem weiteren Aspekt betrifft die vorliegende Erfindung eine Eintreibanordnung für Befestigungsmittel, wobei die Eintreibanordnung Folgendes aufweist:
- ein Eintreibmodul zum Eintreiben von miteinander mittels eines Verbindungsmittels zu einem Befestigungsmittelband verbundenen Befestigungsmitteln in ein Werkstück; und
- ein oben beschriebenes Magazin, wobei das Magazin derart mit dem Eintreibmodul verbunden ist, dass Befestigungsmittelbänder über die Zuführöffnung an das Eintreibmodul übergeben werden können.

Nach einer Ausführungsform ist das Eintreibmodul ein pneumatisches Eintreibmodul und weist eine Druckluftzufuhr zum Eintreiben der Befestigungsmittel auf, wobei das Magazin eine Antriebsanordnung zum Überführen des Magazins zwischen der ersten Stellung und der zweiten Stellung aufweist, und wobei die Antriebsanaordnung eine pneumatische Antriebsanordnung ist, welche mit der Druckluftzufuhr des Eintreibmoduls verbunden ist. Gemäß dieser Ausführungsform kann eine einzige Druckluftzufuhr dazu verwendet werden, die Befestigungsmittel in das Werkstück einzutreiben und gleichzeitig das Magazin zwischen seinen beiden Stellungen zu überführen. Hierzu ist es lediglich notwendig, geringe Mengen an Druckluft an die Antriebsanordnung abzuführen. Die Verwendung von Druckluft zur Steuerung der Antriebsanordnung hat den Vorteil, dass kein weiterer Energieträger benötigt wird und die Ansteuerung mehrerer Funktionen der Eintreibanordnung auf einfache Weise miteinander synchronisiert werden können. Beispielsweise kann bei jeder Betätigung des Eintreibmoduls ein Druckluftimpuls in Richtung der Antriebsanordnung geschickt werden. Es sei an dieser Stelle erwähnt, dass das Eintreibmodul alternativ auch elektrisch oder anderweitig ausgebildet sein kann. In diesem Fall könnten anstatt der Druckluft elektrische Signale zur Steuerung des Magazins verwendet werden. Die elektrischen Signale könnten zum Antrieb von elektrischen Linearaktuatoren verwendet werden, um das Magazin zwischen der ersten und zweiten Stellung zu überführen.

Nach einer weiteren Ausführungsform weist die Eintreibanordnung ein Druckluftventil auf, welches zwischen der Druckluftzufuhr und der pneumatischen Antriebsanordnung vorgesehen ist, wobei das Druckluftventil dazu ausgebildet ist, eine Verbindung zwischen der Druckluftzufuhr und der pneumatischen Antriebsanordnung herzustellen, wenn das Eintreibmodul weitere Befestigungsmittel benötigt, und die Verbindung zu unterbrechen solange das Eintreibmodul ausreichend Befestigungsmittel zur Verfügung hat. Wie oben bereits angedeutet, kann gemäß einem Ausführungsbeispiel ein Druckluftimpuls an die Antriebsanordnung geschickt werden, wenn das Eintreibmodul betätigt wird. Um jedoch zu verhindern, dass ein komplettes Befestigungsmittelband bei jeder Betätigung des Eintreibmoduls nachgelegt wird, ist das Druckluftventil vorgesehen, welches den Druckluftpuls nur dann an die Antriebsanordnung weitergibt, wenn ein neues Befestigungsmittelband benötigt wird.

Nach einer weiteren Ausführungsform weist die Eintreibanordnung ein Längsmagazin auf, welches zwischen dem Magazin und dem Eintreibmodul angeordnet ist, wobei das Längsmagazin dazu ausgebildet ist wenigstens zwei Befestigungsmittelbänder hintereinander aufzunehmen. Gemäß dieser Ausführungsform ist das erfindungsgemäße Magazin ein Zusatzmagazin, welches auf das Längsmagazin der Eintreibanordnung montiert werden kann. Somit kann das erfindungsgemäße Magazin auch an bestehenden Eintreibanordnungen nachgerüstet werden, ohne einen Austausch des Längsmagazins zu benötigen. Das Magazin bietet dementsprechend eine einfache und schnelle Möglichkeit die Kapazität der Eintreibanordnung für Befestigungsmittelbänder zu erhöhen und somit die Stillstandzeiten zu verringern. Das Längsmagazin verbindet dabei die Zuführöffnung des erfindungsgemäßen Magazins mit dem Befestigungsmitteleingang des Eintreibmoduls. Somit werden Befestigungsmittelbänder, welche über die Zuführöffnung aus dem Magazin geführt werden, zunächst an das Längsmagazin übergeben, bevor diese vom Eintreibmodul verwendet werden können.

Nach einer weiteren Ausführungsform ist das Druckluftventil dazu ausgebildet, eine Verbindung zwischen der Druckluftzufuhr und der pneumatischen Antriebsanordnung herzustellen, wenn lediglich ein Befestigungsmittelband im Längsmagazin vorhanden ist. Das Druckluftventil kann hierzu beispielsweise mit einem mechanischen Taster verbunden sein, welcher bestimmt ob ein oder mehrere Befestigungsmittelbänder im Längsmagazin vorhanden sind. Sollte mehr als ein Befestigungsmittelband im Längsmagazin vorhanden sein, so verharrt das Magazin in seiner derzeitigen Stellung, bis nur noch ein Befestigungsmittelband im Längsmagazin vorhanden ist. Zu diesem Zeitpunkt wird die Antriebsanordnung durch das Druckluftventil angesteuert, so dass das Magazin in seine nächste Stellung überführt und ein neues Befestigungsmittelband in das Längsmagazin nachgelegt wird.

Nach einer weiteren Ausführungsform ist das Magazin zwischen einer Betriebsstellung und einer Wartungsstellung verschwenkbar gegenüber dem Eintreibmodul. Dies kann beispielsweise dazu genutzt werden, um ein Längsmagazin für Wartungszwecke vom Eintreibmodul zu entfernen, ohne vorher das (Zusatz-)Magazin zu entfernen.

In der nachfolgenden Figurenbeschreibung wird die Erfindung mit Bezugnahme auf die in den Figuren gezeigten Ausführungsformen näher erläutert. Dabei zeigen:
- FIG. 1: eine perspektivische Ansicht einer Eintreibanordnung nach einer Ausführungsform der vorliegenden Erfindung;
- FIG. 2: eine vergrößerte Darstellung des erfindungsgemäßen Magazins der Eintreibanordnung gemäß FIG. 1;
- FIG. 3: eine Vorderansicht des Magazins gemäß FIG. 2;
- FIG. 4: eine Seitenansicht eines Schlittens des Magazins gemäß FIG. 3;
- FIG. 5: eine perspektivische Ansicht von unten auf den Schlitten gemäß FIG. 4;
- FIG. 6: eine perspektivische Ansicht eines Schiebers in der aktiven Konfiguration;
- FIG. 7: eine perspektivische Ansicht des Schiebers gemäß FIG. 6 in der passiven Konfiguration;
- FIG. 8: eine vergrößerte Ansicht des Eintreibmoduls der Eintreibanordnung gemäß FIG. 1;
- FIG. 9: eine Rückansicht des Eintreibmoduls gemäß FIG. 1;
- FIG. 10: eine perspektivische Ansicht einer Haltevorrichtung für das erfindungsgemäße Magazin gemäß der Ausführungsform der Eintreibanordnung nach FIG. 1; und
- FIG. 11: eine schematische Darstellung eines Druckventils und dazugehörigem Betätigungsmittel innerhalb der Haltevorrichtung.

FIG. 1 zeigt eine perspektivische Darstellung einer Eintreibanordnung gemäß einer Ausführungsform der vorliegenden Erfindung. Die Eintreibanordnung 100 weist ein Eintreibmodul 102 zum Eintreiben von miteinander mittels eines Verbindungsmittels zu einem Befestigungsmittelband verbundenen Befestigungsmitteln in ein Werkstück. In der hier dargestellten Ausführungsform ist das Eintreibmodul 102 als Druckluftnagler ausgebildet, welcher über ein entsprechendes Magazin mit Streifennägeln versorgt wird. Die hier gezeigte Eintreibanordnung 100 kann beispielsweise Teil einer automatischen Produktionsanlage sein, wie diese insbesondere zum Bau von Holz-Fertighäusern verwendet wird.

Die Eintreibanordnung 100 weist ein Längsmagazin 104 auf. Das Längsmagazin 104 ist an einem ersten Ende mit dem Eintreibmodul 102 verbunden. Insbesondere ist das Längsmagazin 104 mit einem Aufnahmebereich für Befestigungsmittel (z.B. Nägel) des Eintreibmoduls 102 verbunden, so dass Befestigungsmittelbänder, welche in das Längsmagazin 104 eingeworfen werden, direkt durch das Eintreibmodul verwendet werden können.

Die Eintreibanordnung weist ein weiteres Magazin 106, welches gemäß der vorliegenden Erfindung ausgebildet ist, auf. Das Magazin 106 ist an einem zweiten Ende des Längsmagazins 104 angeordnet. Das Magazin 106 kann als Lateralmagazin bezeichnet werden, da dieses, im Gegensatz zum Längsmagazin 104, dazu ausgebildet ist die Befestigungsmittelbänder lateral nebeneinander anzuordnen und selektiv in lateraler Richtung zu verschieben, um diese dem Eintreibmodul 102 zuzuführen. In der hier dargestellten Ausführungsform der Eintreibanordnung ist das Magazin 106 also ein zusätzliches Magazin, welches die Kapazität der Eintreibanordnung 100 für Befestigungsmittelbänder erweitert. Das Magazin 106 kann schnell und einfach an existierende Eintreibanordnungen angebracht werden, welche bislang lediglich mit einem Längsmagazin ausgestattet sind. Hierzu ist das zusätzliche Magazin 106, das heißt das Lateralmagazin, am zweiten Ende des Längsmagazins 104 angeordnet.

Gemäß einer nicht dargestellten, alternativen Ausführungsform ist es jedoch auch denkbar, auf das Längsmagazin 104 zu verzichten und das Magazin 106 direkt mit dem Eintreibmodul 102 zu verbinden.

Die Eintreibanordnung 100 weist eine Haltevorrichtung 108 auf, welche dazu ausgebildet ist, das Magazin 106 zu tragen. Hierzu ist die Haltevorrichtung 108 an einem ersten Ende mit einer Trägerplatte 109 verbunden. Die Trägerplatte 109 dient gleichzeitig zur Befestigung des Eintreibmoduls 102. An einem zweiten, gegenüberliegenden Ende der Haltevorrichtung 108 ist das Magazin 106 befestigt. Die Haltevorrichtung 108 dient also der Ausrichtung des Magazins 106 gegenüber dem Eintreibmodul 102 und dem Längsmagazin 104.

Das Magazin 106 weist einen Schlitten 110 mit einer Vielzahl an Aufnahmen für Befestigungsmittelbänder 112 auf. Der Schlitten 110 ist lateral gegenüber einer Längsachse des Längsmagazins 104 beweglich. Hierzu wird dieser auf Führungsschienen 114, 116 getragen.

Eine vergrößerte Ansicht des Magazins 106 ist der FIG. 2 zu entnehmen. Wie oben bereits angedeutet, ist der Schlitten 110 über die Führungsschienen 114, 116 zwischen Endanschlägen 118, 120 verfahrbar, um die unterschiedlichen Aufnahmen gegenüber einer Zuführöffnung 130 auszurichten. Wie es aus den FIGs. 2 bis 4 ersichtlich ist, weist der Schlitten eine Vielzahl von Haltebügeln 120 auf. Die Haltebügel 120 sind parallel nebeneinander angeordnet. Insbesondere sind die Haltebügel 120 in einem in FIG. 4 schematisch angedeuteten Abstand A voneinander beabstandet. Durch den Abstand A zwischen nebeneinanderliegenden Haltebügeln 120 wird ein Durchgangskanal gebildet, welcher als Aufnahme für die Befestigungsmittelbänder dient. Die FIG. 4 zeigt schematisch eine erste Aufnahme 122, welche durch den Durchgangskanal zwischen den ersten beiden Haltebügeln gebildet wird. Neben der ersten Aufnahme 122 ist eine zweite Aufnahme 123 angeordnet, welche durch die zweiten und dritten Haltebügel 120 definiert wird. Selbstverständlich wird durch jeden weiteren Haltebügel ein weiterer Durchgangskanal und somit eine weitere Aufnahme für Befestigungsmittelbänder definiert. Die Anzahl der Aufnahmen für Befestigungsmittel am Schlitten 110 entspricht somit der Anzahl der Haltebügel -1. Der Abstand A zwischen den nebeneinander angeordneten Haltebügeln entspricht mindestens dem Durchmesser der zu verwendenden Befestigungsmitteln. Die Durchgangskanäle der Aufnahmen 122, 123 des Schlittens 110 sind durchgängig, so dass die Befestigungsmittelbänder generell von einem Ende an das andere Ende der Aufnahmen 122, 123 geschoben werden können.

Das Magazin 106 weist eine insbesondere in FIG. 3 dargestellte Anlagefläche auf, welche ein Herausrutschen/Herausfallen der Befestigungsmittelbänder aus den Durchgangskanälen der Aufnahmen 122, 123 verhindert, so lange diese nicht mit der Zuführöffnung 130 fluchten. Gemäß der hier dargestellten Ausführungsform wird die Anlagefläche durch zwei stabförmige Elemente 124, 126 gebildet. Selbstverständlich kann die Anlagefläche auch jede andere Form aufweisen. In der in den FIGs. 1 bis 3 dargestellten Stellung des Magazins 106 ist der Schlitten 110 derart angeordnet, dass die erste Aufnahme 122 mit der Zuführöffnung 130 fluchtet. Auf Höhe der Zuführöffnung 130 weist die Anlagefläche eine Durchgangsöffnung 128 auf. Mit anderen Worten, in der in den FIGs. 1 bis 3 gezeigten ersten Stellung des Magazins 106 ist die erste Aufnahme 122 fluchtend mit der Zuführöffnung 130 ausgerichtet. Befestigungsmittelbänder, welche sich in der ersten Aufnahme 102 befinden, können beispielsweise durch Schwerkraft über die Durchgangsöffnung 128 der Anlagefläche in die Zuführöffnung 130 geführt werden. Die verbleibenden Aufnahmen, wie beispielsweise die zweite und dritte Aufnahme 123, 125 wirken zusammen mit der Anlagefläche, so dass die in den weiteren Aufnahmen befindlichen Befestigungsmittelbänder nicht aus den Aufnahmen herausrutschen können. Zurückkommend auf die Darstellung gemäß FIG. 4 sei erwähnt, dass ein Herausfallen bzw. Herausziehen der Befestigungsmittelbänder nach oben in FIG. 4 ebenfalls durch den Schlitten 110 verhindert wird. Insbesondere weist der Schlitten 110 hierfür eine Vielzahl von Rillen 134, 135 auf, welche Teil der Durchgangsöffnungen zwischen den Haltebügeln 120 sind. Eine Breite B ist größer als der Abstand A zwischen benachbarten Haltebügeln 120, so dass Hinterschneidungen zum Führen der Köpfe der Befestigungsmittel (beispielsweise Nagelköpfe) ausgebildet werden. Die Hinterschneidungen werden insbesondere durch Stege 136, 138 ausgebildet, welche die Rillen 134, 135 teilweise überdecken. Die Stege 136, 138 dienen ferner der Verbindung der Haltebügel 120 mit einem Grundkörper des Schlittens 110.

Wie oben bereits angedeutet, ist der Schlitten 110 lateral gegenüber der Zuführöffnung 130 bewegbar. Hierzu wird der Schlitten 110 auf den Führungsschienen 114, 116 geführt. Durch ein Verschieben des Schlittens 110 entlang der Führungsschienen 114, 116 gegenüber der Zuführöffnung 130 kann das Magazin 106 von der in FIG. 3 gezeigten ersten Stellung in jede weitere Stellung, beispielsweise zweite oder dritte Stellung, überführt werden.

Die Aufnahmen 122, 123, 125 des Magazins 106 weisen jeweils eine Längsachse L1, L2 auf. Die Längsachse wird insbesondere durch die Ausrichtung der Haltebügel 120 definiert. Um das Magazin 106 von seiner in FIG. 3 gezeigten ersten Stellung in die zweite Stellung zu überführen, wird der Schlitten 110 um einen Abstand zwischen der Längsachse L1 der ersten Aufnahme 122 und einer Längsachse L2 der zweiten Aufnahme 123 verschoben. Insbesondere wird der Schlitten 110 hierzu nach links in der in FIG. 3 gezeigten Darstellung verschoben. Durch das Überführen in die zweite Stellung wird die erste Aufnahme 122 an der Zuführöffnung 130 vorbeigeschoben, so dass die Längsachse L1 der ersten Aufnahme 122 nicht mehr mit der Zuführöffnung 130 fluchtet. Gleichzeitig wird die zweite Aufnahme 123 fluchtend gegenüber der Zuführöffnung 130 angeordnet. Mit anderen Worten, die Längsachse L2 ist in der (hier nicht dargestellten) zweiten Stellung des Magazins 106 an einer Längsachse der Zuführöffnung 130 angeordnet, so dass die zweite Aufnahme 123 mit der Zuführöffnung 130 fluchtet. Ein ggf. in der zweiten Aufnahme 123 befindliches Befestigungsmittelband (nicht dargestellt) kann demnach durch die Durchgangsöffnung 128 in die Zuführöffnung 130 eingebracht werden.

Um die dritte und jede weitere Stellung des Magazins zu erreichen, kann der Schlitten 110 Schritt für Schritt gegenüber der Zuführöffnung 130 (beispielsweise nach links in FIG. 3) verschoben werden. Hierdurch wird die zweite Aufnahme 123 zunächst an der Zuführöffnung vorbeigeschoben und die dritte Aufnahme 125 fluchtend mit der Zuführöffnung 130 angeordnet. Gleich verhält es sich mit jeder weiteren Aufnahme des Magazins 106.

In der hier dargestellten Ausführungsform ist jede Aufnahme dazu ausgebildet, ein Befestigungsmittelband aufzunehmen. Da das in den Figuren dargestellte Magazin insgesamt dreizehn Aufnahmen aufweist, können folglich dreizehn Befestigungsmittelbänder im Magazin 106 bereitgestellt werden. Um das Magazin 106 vollständig zu entleeren, muss der Schlitten 110 dementsprechend aus der in FIG. 3 dargestellten ersten Stellung zwölf Mal verschoben werden, bis schließlich die dreizehnte Aufnahme mit der Zuführöffnung 130 fluchtet. Es sei an dieser Stelle auch angemerkt, dass neue Befestigungsmittelbänder prinzipiell sofort nachgefüllt werden können. Im Einzelnen können Befestigungsmittelbänder in jeder Aufnahme 122, 123, 125 zu jeder Zeit nachgefüllt werden, solange die betreffende Aufnahme 122, 123, 125 leer ist bzw. Platz für weitere Befestigungsmittelbänder aufweist.

FIG. 5 zeigt eine perspektivische Ansicht der Unterseite des Schlittens 110 des erfindungsgemäßen Magazins 106 gemäß den FIGs. 3 und 4. Wie dargestellt weist die Unterseite des Schlittens 110 eine Vielzahl an Vertiefungen auf, welche einerseits dem Antrieb des Schlittens und andererseits der Positionierung des Schlittens dienen. Insbesondere weist die Unterseite eine Vielzahl erster Antriebsvertiefungen 140 auf, welche parallel zu Führungsschienen 114, 116 des Magazins 106 nebeneinander angeordnet sind. Eine Vielzahl zweiter Antriebsvertiefungen 164 ist parallel zu der Vielzahl erster Antriebsvertiefungen 140 angeordnet.

Der Schlitten 110 weist auf seiner Unterseite ebenfalls Rast-Vertiefungen 152 auf. Die Rast-Vertiefungen 152 sind parallel zu den Vertiefungen 140, 146 angeordnet. Die Rast-Vertiefungen 152 sind zwischen den Antriebsvertiefungen 140, 146 angeordnet. Die Mittelpunkte der Rast-Vertiefungen 152 sind in einem Abstand zueinander angeordnet, welcher dem Abstand der Längsachsen L1, L2 der Aufnahmen entspricht. Somit dienen die Rast-Vertiefungen 152 dazu, den Schlitten 110 in den oben genannten Stellungen des Magazins 106 zu arretieren. Insbesondere ist jede der Rast-Vertiefungen 152 gegenüber einer korrespondierenden Aufnahme ausgerichtet. Im Einzelnen befindet sich der Mittelpunkt jeder Rast-Vertiefung 152 in einer Ebene mit der Längsachse einer der Aufnahmen des Magazins 106. Zur Bewegung des Schlittens 110 in der in den FIGs. 1 bis 3 dargestellten Lateralrichtung, entlang der Führungsschienen 114, 116, weist das Magazin 106 die in den FIGs. 6 und 7 dargestellten Schieber 200 auf. Die Schieber sind dazu ausgebildet, in die Antriebsvertiefungen 140, 146 einzugreifen und somit den Schlitten 110 schrittweise entlang der Führungsschienen 114, 116 zu verschieben.

Jede der Antriebsvertiefungen 140, 146 weist einen Schulterbereich 142 und einen Rampenbereich 144 auf. Der Schulterbereich 142 wird durch eine im Wesentlichen senkrecht zur Oberfläche des Schlittens 110 verlaufende Wandung gebildet. Eine der Schulter 142 gegenüberliegende Wandung der ersten Rast-Vertiefungen ist als Rampenbereich 144 ausgebildet, das heißt die Wandung erstreckt sich im spitzen Winkel zur Oberfläche des Schlittens 110.

Der FIG. 5 ist ferner zu entnehmen, dass der Schlitten 110 eine erste Längsnut 151 und eine zweite Längsnut 153 aufweist. Die erste Längsnut 151 erstreckt sich parallel zu den Rast-Vertiefungen und den Antriebsvertiefungen. Die zweite Längsnut 153 erstreckt sich parallel zur ersten Führungsnut 151 und damit parallel zu den Rast-Vertiefungen 152 und den Antriebsvertiefungen 140, 146.

Die Längsnuten 151, 153 dienen zur Gewichtsreduzierung des Schlittens 110.

Der Schlitten weist Stellmittel 154, 156, 158, 160 auf, welche jeweils an gegenüberliegenden Enden der Führungsnuten 151, 153 angeordnet sind. Wie dies später näher erläutert werden wird, dienen die Stellmittel 154, 156, 158, 160 dazu den ersten bzw. zweiten Schieber des Magazins 106 zwischen der aktiven Konfiguration (FIG. 6) und der passiven Konfiguration (FIG. 7) zu überführen.

Schließlich ist der FIG. 5 ferner zu entnehmen, dass die Haltebügel 120 des Magazins 106 über Schraubverbindungen 162, 164 lösbar mit dem Schlitten 110 verbunden sind.

Den FIGs. 6 und 7 sind Schieber zum Antreiben des Schlittens 110 gemäß der Eintreibanordnung 100 nach FIG. 1 zu entnehmen. Wie oben bereits angedeutet, weist das Magazin 106 insbesondere zwei derartige Schieber 200 auf. Ein erster Schieber dient dazu, den Schlitten 110 in einer ersten Richtung, lateral zur Längsachse der Zuführöffnung, zu verschieben. Der zweite Schieber dient dazu den Schlitten in die entgegengesetzte Richtung, lateral zur Längsachse der Zuführöffnung 130, zu verschieben. Die beiden Schieber sind vorzugsweise identisch aufgebaut.

Der Schieber 200 weist einen Grundkörper 202 auf. Ein Kontaktfinger 204 ist schwenkbar am Grundkörper 202 angeordnet. Der Kontaktfinger 204 ist insbesondere zwischen der in FIG. 6 dargestellten aktiven Konfiguration und der in FIG. 7 dargestellten passiven Konfiguration des Schiebers verschwenkbar.

Der Schieber 200 weist eine Rückstellfeder 206 auf, welche den Kontaktfinger 204 in die in den FIGs. 6 und 7 gezeigten Stellungen vorspannt. Die Rückstellfeder 206 ist an einem ersten Ende 208 mit dem Kontaktfinger 204 verbunden. An einem zweiten Ende 210 ist die Rückstellfeder 206 mit dem Grundkörper 202 des Schiebers verbunden.

Der Schieber 200 weist eine Schraube/Bolzen 212 auf, welcher mit dem Kontaktfinger 204 verbunden ist. Die Schraube/Bolzen 212 ist insbesondere an einer der Rückstellfeder 206 gegenüberliegenden Seite des Kontaktfingers angeordnet. Die Schraube 212 dient dem Überführen des Schiebers 200 zwischen der aktiven Konfiguration gemäß FIG. 6 und der passiven Konfiguration gemäß FIG. 7 wie dies unten näher erläutert werden wird.

An einer Seitenfläche des Grundkörpers 202 ist ein Verbindungsstück 216 angeordnet. Das Verbindungsstück 216 des Schiebers dient dazu, den Schieber 200 mit der Kolbenstange des Linearaktuators (nicht gezeigt) zu verbinden. Der Grundkörper 202 des Schiebers weist ferner Längsnuten 218, 220 auf, welche dazu dienen den Schieber parallel zum Schlitten 110 zu bewegen. Hierzu greifen Federn der Antriebsanordnung in die Längsnuten 218, 220.

Ein erster Schieber 200 ist derart gegenüber dem Schlitten 110 angeordnet, dass dieser mit der Vielzahl erster Antriebsvertiefungen 140 zusammenwirkt. Ein zweiter Schieber 200 ist derart gegenüber dem Schlitten 110 angeordnet, dass dieser selektiv mit der Vielzahl zweiter Antriebsvertiefungen 146 zusammenwirkt. Wie dies unten näher erläutert werden wird, ist zu jeder Zeit lediglich einer der beiden Schieber in der aktiven Konfiguration gemäß FIG. 6, während der andere Schieber in der passiven Konfiguration gemäß FIG. 7 ist. Die oben genannten Stellmittel 154, 156, 158, 160 gewährleisten, dass die beiden Schieber automatisch und zur gleichen Zeit zwischen ihren beiden Konfigurationen überführt werden (und zwar gegengleich).

Um den Schlitten 110 nach rechts in FIG. 5 zu verschieben, wird ein erster Schieber 200 zusammen mit den Antriebsvertiefungen 140 in Wirkeingriff gebracht. Insbesondere wird während dem Verschieben in die erste Richtung (nach rechts in FIG. 5) der Kontaktfinger 204 des Schiebers 200 in einer der ersten Antriebsvertiefungen 140 angeordnet. Bei Bewegung des Schiebers 200 gegenüber dem Schlitten 110 trifft der Kontaktfinger 204 auf die Schulter 142 der entsprechenden Antriebsvertiefung 140. Der Schieber drückt den Schlitten 110 in die erste Richtung (nach rechts in FIG. 5). Der Linearaktuator der Antriebsanordnung ist derart eingestellt, dass dieser den Schlitten jeweils um die oben genannte Schrittweite, das heißt um den Abstand zwischen den Längsachsen der Ausnehmungen, verschiebt. Nachdem der Schlitten 110 durch den Schieber um eine Schrittweite nach rechts (in FIG. 5) verschoben wurde, wird der Schieber 200 in die entgegengesetzte Richtung zurückgezogen. Beim Zurückziehen des Schiebers 200 kommt die Rückseite des Kontaktfingers 204 in Kontakt mit dem Rampenbereich 144 der entsprechenden Antriebsvertiefung 140. Dieser Kontakt führt jedoch nicht zur Bewegung (d.h. zum Zurückziehen) des Schlittens 110 in die entgegengesetzte, zweite Richtung (nach links in FIG. 5). Vielmehr wird durch den Kontakt zwischen dem Rampenbereich 144 der Antriebsvertiefung 140 und der rampenartigen Rückseite des Kontaktfingers 204 erzielt, dass der Kontaktfinger 204 temporär in Richtung des Grundkörpers 202 des Schiebers 200 zugedrückt wird, so dass der Schieber relativ zum Schlitten 110 nach links verschoben werden kann. Beim temporären Verschwenken des Kontaktfingers 204 wird dieser jedoch nicht in die passive Konfiguration überführt. Vielmehr wird der Kontaktfinger 204, nach dem temporären Verschwenken, wieder durch die Rückstellfeder 206 in die in Fig. 6 gezeigte Position gebracht, sodass der Kontaktfinger 204 mit der Schulter der nächsten Antriebsvertiefung zusammenwirken kann, wie dies unten näher erläutert ist.

Eine Verschiebung des Schiebers 200 gegenüber dem Schlitten 110 um die oben definierte Schrittweite führt dazu, dass der Kontaktfinger 204 in die nächste Antriebsvertiefung 140 eingreift. In dieser Position steht die Vorderseite des Kontaktfingers 204 des ersten Schiebers 200 in Kontakt mit der Schulter der nächsten Antriebsvertiefung 140. Beim wiederholten Ausfahren des Linearaktuators wird der Schlitten 110 durch den Kontakt des Kontaktfingers 204 mit der Schulter 142 wiederum um eine Schrittweite in die erste Richtung (nach rechts in FIG. 5) verschoben. Der erste Schieber verbleibt so lange in seiner aktiven Konfiguration, bis der Schlitten 110 vollständig in die erste Richtung (nach rechts in FIG. 5) verschoben wurde.

Während der erste Schieber im Wirkeingriff mit der Vielzahl an ersten Antriebsvertiefungen 140 zusammenwirkt, ist der zweite Schieber in der in FIG. 7 gezeigten passiven Konfiguration. In der passiven Konfiguration ist der Kontaktfinger 204 derart zum Grundkörper 202 hin verschwenkt, dass dieser nicht in Kontakt mit den Antriebsvertiefungen treten kann. Mit anderen Worten, während der erste Schieber in Kontakt mit der Vielzahl erster Antriebsvertiefungen 140 steht, ist der zweite Schieber von der Vielzahl zweiter Antriebsvertiefungen 146 entkoppelt.

Sobald der Schlitten 110 komplett in die erste Richtung (rechts in FIG. 5) verschoben wurde, tritt der erste Schieber, insbesondere über die Schraube 212 bzw. den Bolzen, mit dem Stellmittel 154 in Kontakt. Gleichzeitig tritt der zweite Schieber, insbesondere über die Schraube 212 bzw. den Bolzen, mit dem Stellmittel 158 in Kontakt. Das Stellmittel 154 ist als Rampe ausgebildet, welche dazu dient den Kontaktfinger 204 des ersten Schiebers 200 auf den Grundkörper zu, das heißt in Richtung der passiven Konfiguration zu verschwenken. Das Stellmittel 158 ist als Kontakthaken ausgebildet und dient dazu, den Kontaktfinger 204 des zweiten Schiebers 200 nach oben, das heißt von dem Grundkörper 202 des Schiebers weg in die aktive Konfiguration zu heben. Insbesondere sind die Stellmittel 154, 158 dazu ausgebildet mit der Schraube/Bolzen 212 der korrespondierenden Schieber in Kontakt zu treten, um den Kontaktfinger 204 entgegen der Rückstellkraft der Rückstellfeder zwischen der aktiven und passiven Konfiguration zu verschwenken.

Sobald der erste Schieber in die passive Konfiguration gemäß FIG. 7 und der zweite Schieber in die aktive Konfiguration gemäß FIG. 6 überführt wurde, kann der Schlitten 110 in die zweite Richtung (nach links in FIG. 5) verschoben werden, welche der ersten Richtung entgegengesetzt ist. An dieser Stelle sei angemerkt, dass die Vielzahl zweiter Antriebsvertiefungen spiegelverkehrt zur Vielzahl erster Antriebsvertiefungen 140 angeordnet ist. Insbesondere zeigen die Rampenbereiche 150 der zweiten Antriebsvertiefungen 146 in die zweite Richtung (nach rechts in FIG. 5), während die Rampenbereiche 144 der ersten Antriebsvertiefungen 140 in die erste Richtung (in FIG. 5 nach links) zeigen. Zum Verschieben des Schlittens 110 in die zweite Richtung drückt die Vorderseite des Kontaktfingers 204 des zweiten Schiebers schrittweise gegen die Schulterbereiche 148 der zweiten Antriebsvertiefungen 146 und drückt den Schlitten 110 Schritt für Schritt in die zweite Richtung. Es sei an dieser Stelle auch angemerkt, dass die ersten und zweiten Schieber entgegengesetzt ausgerichtet sind. Sobald der Schlitten 110 komplett in die zweite Richtung verschoben wurde, tritt der erste Schieber in Kontakt mit einem dritten Stellmittel 156 während der zweite Schieber in Kontakt mit einem vierten Stellmittel 160 tritt. Das dritte Stellmittel 156 ist als Stellhaken ausgebildet, um den ersten Schieber von seiner passiven Konfiguration in seine aktive Konfiguration zu überführen. Das vierte Stellmittel ist als Rampe ausgebildet, welche den zweiten Schlitten von seiner aktiven Konfiguration in seine passive Konfiguration überführt.

Auf die oben genannte Weise kann jeder der beiden Schieber den Schlitten in sämtliche Stellungen des Magazins 106 verfahren, so dass jede Ausnehmung einmal fluchtend mit der Zuführöffnung 130 ausgerichtet ist. Ein Zurückführen des Schlittens ist jedoch jeweils nur mit dem anderen Schieber möglich.

Den FIGs. 8 und 9 ist eine vergrößerte Darstellung des Eintreibmoduls 102 zu entnehmen. Wie es aus der FIG. 8 ersichtlich ist, handelt es sich bei dem Eintreibmodul gemäß der hier dargestellten Ausführungsform um einen Druckluftnagler. Dieser weist einen Druckluftanschluss 170 auf, über welchen eine Druckluftableitung mit dem als Druckluftnagler ausgebildeten Eintreibmodul 102 verbunden wird. Ein Teil der am Druckluftanschluss 170 angelegten Druckluft wird über eine Steuerleitung 174 dazu verwendet, weitere Funktionen der Eintreibanordnung 100 durchzuführen. Beispielsweise kann die über die Steuerleitung 174 abgezweigte Luft an ein Steuerventil 178 (FIG. 9) angeschlossen werden. Über das Steuerventil 178 kann beispielsweise ein Trigger-Aktuator durch die Steuerluft automatisch ausgelöst werden. Gleichzeitig kann das Triggersignal, das heißt das gepulste Steuerluftsignal dazu verwendet werden, die oben beschriebene Antriebsanordnung zu bewegen.

In der hier dargestellten Ausführungsform wird das Triggersignal ebenfalls als Steuersignal für die Antriebsanordnung verwendet. Jedoch ist es nicht notwendig oder gar möglich das Magazin 106 bei jeder Auslösung des Triggers um eine Stellung weiterzubewegen, da ansonsten für jeden Ausstoß eines Befestigungsmittels ein neues Befestigungsmittelband in das Längsmagazin 104 eingebracht würde.

Um das Weiterschieben des Lateralmagazins 106 gemäß der vorliegenden Erfindung zu steuern, ist eine Steuervorrichtung vorgesehen, welche sicherstellt, dass ein Überführen des Längsmagazins 106 von einer ersten Stellung in eine zweite Stellung nur dann erfolgt, wenn das Eintreibmodul 102 weitere Befestigungsmittelbänder benötigt. In der hier dargestellten Ausführungsform wird das Lateralmagazin 106 nur dann zur nächsten Aufnahme bewegt, wenn ausreichend Platz im Längsmagazin 104 vorhanden ist.

In den FIGs. 10 und 11 ist eine beispielhafte Steuervorrichtung 186 gezeigt, mit welcher gewährleistet werden kann, dass Befestigungsmittelbänder nur dann nachgefüllt werden, das heißt, dass das Magazin 106 nur dann bewegt wird, wenn diese im Längsmagazin 104 benötigt werden. Die Steuervorrichtung 186 gemäß der hier dargestellten Ausführungsform ist in der Haltevorrichtung 108 vorgesehen. In FIG. 10 ist die Haltevorrichtung ohne das Längsmagazin 104 dargestellt. Ein Betätigungsmittel 187 der Steuervorrichtung 186 steht aus dem Gehäuse der Trägervorrichtung 108 hervor. Das Betätigungsmittel ist schwenkbar im Gehäuse der Haltevorrichtung 108 angeordnet.

In FIG. 11 ist die Steuervorrichtung und das dazugehörige Betätigungselement 187 ohne das Gehäuse der Haltevorrichtung 108 gezeigt. Wie zu erkennen ist, erstreckt sich der aus dem Gehäuse normal hervorstehende Teil des Betätigungsmittels in das Innere des Längsmagazins 104. Das Betätigungsmittel 187 ist um eine Schwenkachse 188 verschwenkbar. Die Schwenkachse 188 ist am Gehäuse der Haltevorrichtung 108 angelenkt.

Ein Druckluftventil 190 ist ebenfalls Teil der Steuervorrichtung 186. Das Druckluftventil 190 ist im Inneren der Haltevorrichtung (nicht gezeigt) angebracht und weist einen Schalter 194 auf, welcher durch das Betätigungsmittel 187 betätigt werden kann. Hierzu kann insbesondere eine Betätigungsfläche 192 des Betätigungsmittels 187 mit dem Schalter 194 in Kontakt gebracht werden, um diesen zu betätigen. Bei dem Druckluftventil 190 kann es sich beispielsweise um ein "normally open" Ventil handeln, welches im nichtbetätigten Zustand eine Verbindung zwischen dem Drucklufteinlass 196 und dem Druckluftauslass 198 aufweist.

Das Druckluftventil 190 gemäß FIG. 11 ist in der nichtbetätigten Stellung dargestellt. In diesem Zustand besteht ein Durchgang zwischen dem Drucklufteinlass 196 und dem Druckluftauslass 198. Der Drucklufteinlass 196 ist mit dem Steuerventil 178 verbunden. Der Druckluftauslass 198 ist mit der Antriebsanordnung des Magazins 106 verbunden. Die Druckluft-Steuerpulse, welche seitens des Steuerventils 178 erzeugt werden, können demnach in der in FIG. 11 gezeigten, nichtbetätigten Stellung über das Druckluftventil 190 an die Antriebsanordnung weitergegeben werden. Folglich kommt es in der in FIG. 11 gezeigten Stellung des Druckluftventils 190 zum Verfahren/Verschieben des Magazins zwischen den oben beschriebenen Stellungen. Es sei an dieser Stelle erwähnt, dass die Druckluft-Steuerpulse vorzugweise dazu dienen ein oder mehrere Druckluftventile des Schlittens zu betätigen. Zum Verschieben der ersten und zweiten Schieber 200 wird beispielsweise die am Druckluftanschluss 170 anliegende Druckluft (auch Arbeitsdruckluft) über ein T-Stück abgezweigt und für die Antriebsanordnung verwendet. Diese Druckluftzufuhr (Arbeitsdruckluft) wird über ein nicht dargestelltes Steuerventil mit den Schiebern verbunden. Das Steuerventil wird durch die Druckluft-Steuerpulse geöffnet, wenn das (Steuer-) Druckluftventil 190 nicht betätigt, das heißt im geöffneten Zustand, ist.

Die Druckluft-Steuerimpulse werden so lange weitergegeben, bis das Betätigungsmittel 178 aktiviert, das heißt auf das Druckluftventil 190 zu verschwenkt wird. Eine Betätigung des Betätigungsmittels 187 erfolgt insbesondere durch Befestigungsmittelbänder, welche vom Lateralmagazin 106 in das Längsmagazin 104 gegeben werden. Sobald im Längsmagazin 104 ausreichend viele Befestigungsmittelbänder vorhanden sind, wird das Betätigungsmittel 187 über das oberste (letzte) Befestigungsmittelband in Richtung des Druckluftventils 190 verschwenkt, so dass das Druckluftventil die Verbindung zwischen dem Drucklufteinlass 196 und dem Druckluftauslass 198 unterbricht. Ab diesem Zeitpunkt werden die Druckluft-Steuerimpulse des Steuerventils 178 nicht mehr an das Magazin 106 weitergegeben, so dass dieses in seiner letzten Stellung verharrt und keine weiteren Befestigungsmittelbänder in das Längsmagazin 104 übergeben werden.

Das Betätigungsmittel 187 der Steuervorrichtung 186 ist in die in FIG. 11 gezeigte Position vorgespannt, so dass das Betätigungsmittel 187 automatisch vom Druckluftventil 190 weg verschwenkt wird, sobald ausreichend Platz im Längsmagazin 104 vorhanden ist, das heißt sobald genügend Platz für weitere Befestigungsmittelbänder im Längsmagazin vorhanden ist.

Die vorliegende Erfindung ist nicht auf die in den Figuren gezeigten Ausführungsformen beschränkt, sondern ergibt sich aus einer Zusammenschau sämtlicher hierin offenbarter Merkmale.

## Patentansprüche

1. Magazin (106) für ein Eintreibmodul (102) zum Eintreiben von miteinander mittels eines Verbindungsmittels zu einem Befestigungsmittelband verbundenen Befestigungsmitteln in ein Werkstück, wobei das Magazin (106) folgendes aufweist:
- eine erste Aufnahme (122) zum Halten wenigstens eines Befestigungsmittelbands;
- eine zweite Aufnahme (123) zum Halten wenigstens eines Befestigungsmittelbands;
- eine Zuführöffnung (130), welche mit einem Befestigungsmitteleinlass des Eintreibmoduls verbindbar ist,
wobei das Magazin (106) zwischen einer ersten Stellung, in welcher die erste Aufnahme (122) mit der Zuführöffnung (130) fluchtet, und einer zweiten Stellung, in welcher die zweite Aufnahme (123) mit der Zuführöffnung (130) fluchtet, überführbar ist, und wobei die Zuführöffnung (130) vorzugsweise trichterförmig ausgebildet ist.

2. Magazin (106) nach Anspruch 1,
wobei die erste und die zweite Aufnahme (123) auf einem gemeinsamen Schlitten (110) angeordnet sind, welcher gegenüber der Zuführöffnung (130) verschiebbar ist, um das Magazin (106) zwischen der ersten und zweiten Stellung zu überführen, wobei der Schlitten (110) vorzugsweise lateral zu einer Längsrichtung der Zuführöffnung (130) verschiebbar ist.

3. Magazin (106) nach Anspruch 2,
wobei das Magazin (106) eine Antriebsanordnung zum Verschieben des Schlittens (110) aufweist, wobei die Antriebsanordnung dazu ausgebildet ist, den Schlitten (110) um vorbestimmte Schrittweiten zu verschieben.

4. Magazin (106) nach Anspruch 3,
wobei die ersten und zweiten Aufnahmen (122, 123) dazu ausgebildet sind, das jeweilige Befestigungsmittelband entlang ihrer Längsachse auszurichten, und wobei die vorbestimmte Schrittweite einem Abstand der Längsachsen der ersten und zweiten Aufnahmen (122, 123) voneinander entspricht; und/oder
wobei der Schlitten (110), insbesondere auf einer der ersten und zweiten Aufnahme (122, 123) gegenüberliegenden Seite, eine Vielzahl an Rast-Vertiefungen (152) aufweist, welche in einem Abstand nebeneinander angeordnet sind, welcher der vorbestimmten Schrittweite entspricht, und wobei die Antriebsanordnung einen Vorsprung aufweist, welcher dazu ausgebildet ist in der ersten Stellung des Magazins (106) in eine erste Rast-Vertiefung (152) einzugreifen und in der zweiten Stellung des Magazins (106) in eine zweite Rast-Vertiefung einzugreifen, welche neben der ersten Rast-Vertiefung angeordnet ist; und/oder
wobei die Antriebsanordnung einen ersten Schieber (200) zum Verschieben des Schlittens (110) gegenüber der Zuführöffnung in einer ersten Richtung und einen zweiten Schieber (200) zum Verschieben des Schlittens (110) in einer zweiten Richtung aufweist, wobei die erste Richtung der zweiten Richtung entgegengesetzt ist, wobei der erste Schieber (200) und der zweite Schieber (200) vorzugsweise je eine aktive Konfiguration, in welcher der Schieber (200) im Wirkeingriff mit dem Schlitten (110) ist, und eine passive Konfiguration, in welcher der Schieber (200) vom Schlitten (110) mechanisch entkoppelt ist, aufweisen, und wobei das Magazin (106) vorzugsweise derart ausgebildet ist, dass ein Schieber (200) jeweils in der aktiven Konfiguration ist, während der andere Schieber (200) in der passiven Konfiguration ist, wobei der Schlitten (110) vorzugsweise Stellmittel (154, 156, 158, 160) zum Überführen des ersten bzw. zweiten Schiebers zwischen der aktiven Konfiguration und der passiven Konfiguration aufweist.

5. Magazin (106) nach einem der Ansprüche 1 bis 4,
wobei die erste Aufnahme (122) und die zweite Aufnahme (123) je einen Führungskanal zum Führen eines Befestigungsmittelbands aufweisen, und wobei die erste und die zweite Aufnahme (123) derart nebeneinander angeordnet sind, dass die Führungskanäle der ersten und zweiten Aufnahme parallel zueinander verlaufen.

6. Magazin (106) nach einem der Ansprüche 1 bis 5,
wobei das Magazin (106) eine dritte Aufnahme (125) zum Halten eines Befestigungsmittelbands aufweist, und wobei das Magazin (106) in eine dritte Stellung überführbar ist, in welcher die dritte Aufnahme (125) mit der Zuführöffnung (130) fluchtet; und/oder
wobei das Magazin (106) eine Anlagefläche aufweist, welche dazu ausgebildet ist die Befestigungsmittelbänder in der ersten und zweiten Aufnahme zu halten, wenn die Aufnahmen nicht mit der Zuführöffnung (130) fluchten, und wobei die erste und zweite Aufnahme (123) beim Überführen des Magazins (106) zwischen seiner ersten und zweiten Stellung relativ zur Anlagefläche beweglich sind, wobei die Anlagefläche vorzugsweise wenigstens eine Durchgangsöffnung aufweist, welche mit der Zuführöffnung (130) fluchtet, und wobei die Durchgangsöffnung vorzugsweise derart ausgebildet ist, dass Befestigungsmittelbänder von der ersten oder zweiten Aufnahme, über die Durchgangsöffnung, in die Zuführöffnung (130) geführt werden können.

7. Magazin (106) nach einem der Ansprüche 1 bis 6,
wobei die erste und zweite Aufnahme (123) eine gemeinsame Zwischenwand teilen.

8. Magazin (106) nach Anspruch 1 oder nach einem der Ansprüche 1 bis 7, wobei die erste Aufnahme (122) und die zweite Aufnahme (123) verschwenkbar gegenüber der Zuführöffnung (130) ausgebildet sind, um das Magazin zwischen der ersten und zweiten Stellung zu überführen.

9. Magazin (106) nach einem der Ansprüche 1 bis 8,
wobei die erste Aufnahme (122) und/oder die zweite Aufnahme (123) dazu ausgebildet ist wenigstens zwei Befestigungsmittelbänder aufzunehmen und wobei die beiden Befestigungsmittelbänder hintereinander in der ersten und/oder zweiten Aufnahme angeordnet sind.

10. Magazin (106) nach einem der Ansprüche 1 bis 9,
wobei in der ersten Stellung ausschließlich die erste Aufnahme (122) mit der Zuführöffnung (130) fluchtet und in der zweiten Stellung ausschließlich die zweite Aufnahme (123) mit der Zuführöffnung (130) fluchtet.

11. Eintreibanordnung für Befestigungsmittel, wobei die Eintreibanordnung Folgendes aufweist:
- ein Eintreibmodul (102) zum Eintreiben von miteinander mittels eines Verbindungsmittels zu einem Befestigungsmittelband verbundenen Befestigungsmitteln in ein Werkstück; und
- ein Magazin (106) nach einem der Ansprüche 1 bis 10, wobei das Magazin (106) derart mit dem Eintreibmodul (102) verbunden ist, dass Befestigungsmittelbänder über die Zuführöffnung an das Eintreibmodul (102) übergeben werden können,
wobei das Magazin vorzugsweise zwischen einer Betriebsstellung und einer Wartungsstellung verschwenkbar gegenüber dem Eintreibmodul ist.

12. Eintreibanordnung nach Anspruch 11,
wobei das Eintreibmodul (102) ein pneumatisches Eintreibmodul (102) ist und eine Druckluftzufuhr zum Eintreiben der Befestigungsmittel aufweist, wobei das Magazin (106) eine Antriebsanordnung zum Überführen des Magazins zwischen der ersten Stellung und der zweiten Stellung aufweist, und wobei die Antriebsanaordnung eine pneumatische Antriebsanordnung ist, welche mit der Druckluftzufuhr des Eintreibmoduls verbunden ist.

13. Eintreibanordnung nach Anspruch 12,
wobei die Eintreibanordnung ein Druckluftventil (190) aufweist, welches zwischen einer Steuerluftzufuhr und der pneumatischen Antriebsanordnung vorgesehen ist, und wobei das Druckluftventil (190) dazu ausgebildet ist, eine Verbindung zwischen der Steuerluftzufuhr und der pneumatischen Antriebsanordnung herzustellen, wenn das Eintreibmodul (102) weitere Befestigungsmittel benötigt, und die Verbindung zu unterbrechen solange das Eintreibmodul (102) ausreichend Befestigungsmittel zur Verfügung hat; oder wobei die Eintreibanordnung ein Druckluftventil aufweist, welches zwischen der Druckluftzufuhr und der pneumatischen Antriebsanordnung vorgesehen ist, und wobei das Druckluftventil dazu ausgebildet ist, eine Verbindung zwischen der Druckluftzufuhr und der pneumatischen Antriebsanordnung herzustellen, wenn das Eintreibmodul (102) weitere Befestigungsmittel benötigt, und die Verbindung zu unterbrechen solange das Eintreibmodul (102) ausreichend Befestigungsmittel zur Verfügung hat.

14. Eintreibanordnung nach einem der Ansprüche 11 bis 13,
wobei die Eintreibanordnung ein Längsmagazin (104) aufweist, welches zwischen dem Magazin (106) und dem Eintreibmodul (102) angeordnet ist, und wobei das Längsmagazin (104) dazu ausgebildet ist wenigstens zwei Befestigungsmittelbänder hintereinander aufzunehmen.

15. Eintreibanordnung nach Anspruch 14 in Kombination mit Anspruch 12 oder 13, wobei das Druckluftventil (190) dazu ausgebildet ist, eine Verbindung zwischen der Druckluftzufuhr oder der Steuerluftzufuhr und der pneumatischen Antriebsanordnung herzustellen, wenn lediglich ein Befestigungsmittelband im Längsmagazin (104) vorhanden ist.
